# EUROPÄISCHE PATENTSCHRIFT

(11) **EP 0 544 141 B1**
(45) Veröffentlichungstag und Bekanntmachung des Hinweises auf die Patenterteilung: **05.06.1996**
(21) Anmeldenummer: 92119177.1
(22) Anmeldetag: 10.11.1992
(51) Int. Cl.: B65D 43/06

(54) **Behälter mit Deckel aus Kunststoff**
Container with lid made from plastic
Récipient avec couvercle en matière plastique

(30) Priorität: 27.11.1991 DE 4138879
(43) Veröffentlichungstag der Anmeldung: 02.06.1993
(73) Patentinhaber: Jokey Plastik Wipperfürth GmbH, D-51688 Wipperfürth (DE)
(72) Erfinder: Blumenschein, Marcus, W-5277 Marienheide/Müllenbach (DE)
(74) Vertreter: Stachow, Ernst-Walther, Prof. Dr.

(56) Entgegenhaltungen:
- EP-A- 0 287 980
- GB-A- 1 489 515
- GB-A- 2 235 920

## Beschreibung

Die Erfindung betrifft einen Behälter mit Deckel aus Kunststoff zur Aufnahme schüttfähiger Güter, dessen Wand einen oberen Dichtrand zur tragenden und dichtenden Aufnahme des Deckels aufweist, wobei ein Aufnahmeteil den Behälter im oberen Teil mit Abstand umgibt, welches durch eine in der Nähe des Dichtrandes hervorstehende Tragkante etwa mittig getragen wird und zwei gegenüberliegende Laschen zur Aufnahme eines Tragbügels besitzt, bei dem das Aufnahmeteil auf der Innenseite am oberen Ende mit einer nicht durchgehenden Schnappkante versehen ist, hinter die der Deckel beim Aufsetzen rastend greift, und bei dem die Oberkante des Aufnahmeteiles , eine Eingriffmulde bildend, bogenförmig heruntergezogen ist.

Derartige Behälter oder Eimer mit Deckel sind in verschiedenen Ausführungen bekannt und sollen das eingefüllte Gut sicher aufbewahren, gegen ungewollten Austritt dieses Gutes ebenso wie gegen Eintritt von Staub, Schmutz oder Feuchtigkeit schützen, mechanisch stabil sein und sich ohne besondere Werkzeuge öffnen und möglichst auch wieder dicht verschließen lassen. Der Deckel kann zur besseren Stapelbarkeit bis auf Höhe des Füllgutes heruntergezogen sein.

So ist aus der EP-A1-0 287 980 ein Eimer aus Kunststoff mit einem zugehörigen einrastbaren Deckel bekannt, bei dem der Eimer und der Deckel an ihren Rändern so ausgebildet sind, daß der Deckel sicher abdichtet und einrastet. Die Eimerwand wird im oberen Teil von einem zylindrischen Ring umgeben, an dem am Eimerumfang einander diametral gegenüberstehende Taschen zur Aufnahme eines Tragebügels angeformt sind. An diesen Stellen ist der Ring bogenförmig heruntergezogen, so daß der zwischen dem Ring und der Eimerwand eingerastete Deckel erfaßt und abgehoben werden kann.

Bei rechteckigen Behältern oder Eimern ist das Untergreifen und Abziehen des Deckels in der Mitte der Seiten schwierig bzw. nahezu unmöglich. Die Anordnung der Taschen mit dem an dieser Stelle heruntergezogenen Ring in den Ecken des Behälters ist unzweckmäßig, da diese Anordnung einerseits optisch wenig gefällig wirkt und andererseits der Tragbügel diagonal verlaufen müßte.

Darüber hinaus ist die in der EP-A1-0287 980 beschriebene Lösung für Farbeimer unzweckmäßig, da beim Ausgießen Farbe zwischen den zylindrischen Ring und die Eimerwand laufen kann, so daß ein erneutes Öffnen des Farbeimers nach vorherigem Verschließen durch die eingetrocknete Farbe erheblich erschwert wird.

Aus der GB-PS 14 89 515 ist eine weitere Lösung bekannt, nach der ein Behälter mit Deckel aus Kunststoff zur Aufnahme körniger, pulverförmiger, pastenförmiger oder flüssiger Güter mit rundem Querschnitt beschrieben wird. Die Wand des Behälters weist dabei einen oberen Dichtrand zur tragenden und dichtenden Aufnahme des Deckels auf und ist in seinem oberen Teil mit einem den Dichtrand abstandsweise umgebenden Aufnahmeteil versehen. Das Aufnahmeteil wird von einer in der Nähe des Dichtrandes hervorstehenden umlaufenden Tragkante getragen. Dadurch, daß die Oberkante des Aufnahmeteiles und die Tragkante bis auf die Ebene der Unterkante des Aufnahmeteiles bogenförmig heruntergezogen ist, entsteht in diesem Bereich eine Art Eingriffmulde, die ein Untergreifen des Haltefalzes am Deckel ermöglicht.

Mit dieser Lösung werden aber die aufgezeigten Nachteile nicht beseitigt, insbesondere wird ein Verkleben von Deckel und Behälter nach dem Ausgießen nicht verhindert.

Der Erfindung liegt die Aufgabe zugrunde, einen Behälter mit Deckel der eingangs genannten Art so auszubilden, daß sich der Deckel bei verschlossenem Behälter leichter ergreifen und ohne besonderes Werkzeug abnehmen läßt und bei dem das Ausgießen schüttfähiger Güter erleichtert wird sowie das Eindringen dieser Güter zwischen das Aufnahmeteil und die Wand des Behälters vermieden wird.

Die Aufgabe wird bei einem Behälter mit Deckel der eingangs genannten Art dadurch gelöst, daß die Oberkante des Aufnahmeteiles und die Tragkante in einem Bereich stärkerer Krümmung des Behälterumfanges oder zumindest zwischen den Laschen gemeinsam bis auf die Ebene der Unterkante des Aufnahmeteiles bogenförmig heruntergezogen ist, so daß in diesem Bereich die Eingriffmulde gebildet wird, die ein Untergreifen des Haltefalzes des Deckels ermöglicht, und daß die Eingriffmulde im unteren Teil als Ausgießer gestaltet ist, der aus den seitlich abgesenkten Flächen der Tragkante und deren unterem ebenen Abschnitt besteht.

Wenn ein Behälter dieser Art geöffnet und ganz oder teilweise entleert werden soll, so kann der Deckel in der Eingriffmulde besonders leicht erfaßt und abgezogen werden. Dadurch, daß die Eingriffmulde gleichzeitig als Ausgießer ausgeführt ist, wird das Entleeren des Behälters ebenfalls wesentlich erleichtert und gleichzeitig vermieden, daß beispielsweise Farbe zwischen das Aufnahmeteil und die Wand des Behälters laufen kann. Damit wird verhindert, daß der Deckel festkleben kann, nachdem der Behälter nur teilweise entleert und wieder verschlossen wurde.

In einer Fortbildung der Erfindung ist die Eingriffmulde in einer Ecke des Behälters angeordnet. Soll die Erfindung bei einem eckigen Eimer angewendet werden, so kann der Tragbügel auf übliche Weise unabhängig von der Anordnung der Eingriffmulde mittig an den Seiten des Eimers befestigt werden.

In einer Weiterbildung der Erfindung ist weiterhin vorgesehen, daß die Eingriffmulde durch eine abreißbare Blende überdeckt ist, die durch mehrere mit Sollbruchstellen ausgebildete Stege mit dem heruntergezogenen Teil der Tragkante verbunden ist.

Diese beim Herstellen des Behälters auf einfache Weise anzubringende Blende gestattet das Befüllen und erstmalige Verschließen des Behälters. Ein Öffnen des Behälters ist aber nur nach dem vorherigen Entfernen der Blende möglich, so daß ein unbefugtes Öffnen leicht festzustellen ist.

Die Erfindung wird nachstehend in Ausführungsbeispielen anhand der Zeichnung näher erläutert. Dabei zeigen:
- Figur 1: eine teilweise aufgebrochene Seitenansicht eines erfindungsgemäßen Behälters mit aufgesetztem Deckel,
- Figur 2: eine Draufsicht auf den Behälter,
- Figur 3: einen vergrößerten Teilschnitt längs der Linie III-III in Figur 2,
- Figur 4: einen vergrößerten Teilschnitt längs der Linie IV-IV in Figur 2,
- Figur 5: eine Detaildarstellung der Eingriffmulde, und
- Figur 6: eine Detaildarstellung der Eingriffmulde mit einer davorgesetzten Blende.

Wie aus Figur 1 und 2 ersichtlich, besteht der Behälter 1 aus einem Boden 2 mit einer sich nach oben erstreckenden Wand 3, an deren Ende ein Dichtrand 4 zur Aufnahme eines Deckels 5 angeordnet ist. Entsprechend Figur 2 besitzt der Behälter 1 einen im wesentlichen rechteckigen Querschnitt. Der Dichtrand 4 wird auf der Außenseite des Behälters 1 von einem im Abstand zu diesem angeordneten Aufnahmeteil 6 umgeben, welches durch eine in der Nähe des Dichtrandes 4 aus der Wand 3 hervorstehende umlaufende Tragkante 7 etwa mittig getragen wird. Am oberen Ende des Aufnahmeteils 6 ist auf ihrer der Wand 3 zugewandten Seite eine Schnappkante 8 angeformt, hinter die der Haltefalz 9 des Deckels 5 beim Aufsetzen einrastet. Der Haltefalz 9 umschließt dabei gleichzeitig den Dichtrand 4 des Behälters 1. (Figur 3)

Wie aus Fig. 1 ersichtlich, ist in der Mitte von zwei gegenüberliegenden Seitenflächen der Wand 1 die Unterkante des Aufnahmeteiles 6 bogenförmig, eine Lasche 10 bildend, heruntergezogen. In dieser Lasche 10 befindet sich ein Loch 11 zur Aufnahme des umgebogenen Endes eines Tragbügels 12.

Wie aus den Figuren 4 bis 6 ersichtlich, ist zum Öffnen des Deckels 5 in einer der Ecken des Behälters 1 eine Eingriffmulde 13 derart eingearbeitet, daß sowohl die Oberkante des Aufnahmeteiles 6 als auch die Tragkante 7 gemeinsam bis auf die Ebene der Unterkante des Aufnahmeteiles 6 heruntergezogen sind. Dadurch wird in diesem Bereich der Haltefalz 9 frei sichtbar und kann leicht unterfaßt und somit der Deckel 5 abgehoben werden.

Die seitlichen Flächen der abgesenkten Tragkante 7 und deren unterer ebener Abschnitt bilden gemeinsam einen Ausgießer 14. Dieser Ausgießer 14 ermöglicht ein bequemes Entleeren des Behälters 1, ohne daß beispielsweise Farbe zwischen das Aufnahmeteil 6 und die Außenwand des Behälters 1 laufen kann. Dadurch wird ermöglicht, daß der Behälter 1 teilweise entleert und wieder verschlossen werden kann, ohne daß der Haltefalz 9 in dem durch das Aufnahmeteil 6, die Tragkante 7 und die Außenwand des Behälters 1 gebildeten U-förmigen Teil festkleben kann.

Um ein unbefugtes Öffnen des Behälters 1 zu verhindern, bzw. nachträglich feststellen zu können, ist vor der Eingriffmulde 13 eine abreißbare Blende 15 angeordnet. Diese Blende 15 ist durch mehrere als Soll-Bruchstellen ausgebildete Stege 16 mit dem heruntergezogenen Teil der Tragkante 7 verbunden. (Figur 4, 6) Dadurch erscheint das umlaufende Aufnahmeteil 6 in diesem Bereich als geschlossen, so daß deutlich erkennbar ist, daß der Behälter 1 noch nicht geöffnet worden ist.

Beim Abreißen der Blende 15 durch Abknicken und gegebenenfalls mehrmaliges Hin- und Herbiegen wird die Eingriffmulde 13 freigelegt, und der Deckel kann, wie bereits dargelegt, abgehoben werden.

Da die Eingriffmulde 13 unabhängig von der Lasche 10 angeordnet werden kann, ist bei einer Anordnung der Eingriffmulde 13 in einer der Ecken des Behälters ein besonders leichtes Öffnen des Deckels möglich.

Die Erfindung kann ohne weitere Abänderung für runde, eckige oder ovale Behälter verwendet werden. Bei ovalen Behältern, bei denen der Tragbügel 12 üblicherweise diametral gegenüberliegend im Bereich der stärksten Krümmung der Behälterwand eingehängt ist, ist es möglich, sowohl die zum Einhängen des Bügels erforderlichen Laschen 10 als auch die Eingriffmulden 13 an der gleichen Stelle anzuordnen. Gleichfalls ist es möglich, die Eingriffmulde 13 zwischen den gegenüberliegenden Laschen 10 anzubringen.

## Patentansprüche

1. Behälter (1) mit Deckel (5) aus Kunststoff zur Aufnahme schüttfähiger Güter, dessen Wand (3) einen oberen Dichtrand (4) zur tragenden und dichtenden Aufnahme des Deckels (5) aufweist, wobei ein Aufnahmeteil (6) den Behälter (1) im oberen Teil mit Abstand umgibt, welches durch eine in der Nähe des Dichtrandes (5) hervorstehende Tragkante (7) etwa mittig getragen wird und zwei gegenüberliegende Laschen (10) zur Aufnahme eines Tragbügels (12) besitzt, bei dem das Aufnahmeteil (6) auf der Innenseite am oberen Ende mit einer nicht durchgehenden Schnappkante (8) versehen ist, hinter die der Deckel (5) beim Aufsetzen rastend greift, und bei dem die Oberkante des Aufnahmeteiles (6), eine Eingriffmulde (13) bildend, bogenförmig heruntergezogen ist, **dadurch gekennzeichnet,** daß die Oberkante des Aufnahmeteiles (6) und die Tragkante (7) in einem Bereich stärkerer Krümmung des Behälterumfanges oder zumindest zwischen den Laschen (10) gemeinsam bis auf die Ebene der Unterkante des Aufnahmeteiles (6) bogenförmig heruntergezogen ist, so daß in diesem Bereich die Eingriffmulde (13) gebildet wird, die ein Untergreifen des Haltefalzes (9) des Deckels (5) ermöglicht, und daß die Eingriffmulde (13) im unteren Teil als Ausgießer (14) gestaltet ist, der aus den seitlich abgesenkten Flächen der Tragkante (7) und deren unteren ebenen Abschnitt besteht.

2. Behälter (1) mit Deckel (5) aus Kunststoff nach Anspruch 1, **dadurch gekennzeichnet,** daß die Eingriffmulde (13) bei einem rechteckigen Behälter (1) in einer Ecke angeordnet ist.

3. Behälter (1) mit Deckel (5) aus Kunststoff nach Anspruch 1 oder 2, **dadurch gekennzeichnet,** daß die Eingriffmulde (13) durch eine abreißbare Blende (15) überdeckt ist, die durch mehrere mit Sollbruchstellen ausgebildete Stege (16) mit dem heruntergezogenen Teil der Tragkante (7) verbunden ist.

## Claims

1. Plastic container (1) with lid (5) for holding materials capable of being poured, the wall (3) of which has a top sealing edge (4) for the load-bearing and sealing accommodation of the lid (5), a locating part (6) surrounding the container (1) in its upper section at a distance, said part being borne roughly centrally by a supporting edge (7) projecting in the vicinity of the sealing edge (5) and having two opposite tabs (10) to accommodate a carrying handle (12), and where the locating part (6) is provided with an intermittent snap-on edge (8) on the inside at the top, behind which the lid (5) engages when put into place, and where the top edge of the locating part (6) is drawn down in the form of an arc, forming a recessed grip (13), **characterised in** that the top edge of the locating part (6) and the supporting edge (7) are drawn down together to the level of the lower edge of the locating part (6) in the form of an arc in one region of stronger curvature of the container perimeter or at least between the tabs (10), in such a way that the recessed grip (13) is formed in this region which makes it possible to grasp below the retaining fold (9) of the lid (5) and in such a way that the lower part of the recessed grip (13) is designed as a pourer (14) consisting of the laterally lowered surfaces of the supporting edge (7) and its lower, plane section.

2. Plastic container (1) with lid (5) as per Claim 1, **characterised in** that, in case of a rectangular container (1), the recessed grip (13) is located in one corner.

3. Plastic container (1) with lid (5) as per Claim 1 or 2, **characterised in** that the recessed grip (13) is covered by a tear-off strip (15) connected to the drawn-down part of the supporting edge (7) by several webs (16) designed with predetermined breaking points.

## Revendications

1. Récipient (1) avec couvercle (5) en matière plastique destiné a recevoir des substances susceptibles d'être versées, récipient dont la paroi (3) présente un bord supérieur de fermeture étanche (4) pour supporter et recevoir de manière étanche le couvercle (5), une partie réceptrice (6) entourant à distance le récipient (1) dans sa partie supérieure, étant supportée à peu près à mi-hauteur par une aile porteuse (7) qui fait saillie à proximité du bord d'étanchéité (4) et comportant deux pattes opposées (10) pour recevoir une anse de transport (12), la partie réceptrice (6) étant munie du côté intérieur, à son extrémité supérieure, d'une arête d'encliquetage (8) non continue, derrière laquelle le couvercle (5) s'enclenche au moment où il est posé, et le bord supérieur de la partie réceptrice (6) étant incurvée vers le bas pour former un creux d'accès (13), caractérisé en ce que le bord supérieur de la partie réceptrice (6) et l'aile porteuse (7) sont incurvées ensemble vers le bas, dans une région de plus forte courbure de la périphérie du récipient ou au moins entre les pattes (10), jusqu'au plan du bord inférieur de la partie réceptrice (6), de sorte qu'il est formé, dans cette région, le creux d'accès (13) qui permet de saisir par-dessous le bord relevé de maintien (9) du couvercle (5), et en ce que le creux d'accès (13) est réalisé, dans sa partie inférieure, sous forme de verseur (14) qui est constitué par les surfaces latéralement en pente de l'aile porteuse (7) et par la partie plane inférieure de celle-ci.

2. Récipient (1) avec couvercle (5) en matière plastique selon la revendication 1, caractérisé en ce que, dans le cas d'un récipient (1) rectangulaire, le creux d'accès (13) est disposé dans un angle.

3. Récipient (1) avec couvercle (5) en matière plastique selon la revendication 1 ou 2, caractérisé en ce que le creux d'accès (13) est recouvert par un cache arrachable (15) qui est raccordé à la partie abaissée de l'aile porteuse (7) par plusieurs barrettes (16) constituant des points destinés à la rupture.
